# EUROPÄISCHE PATENTANMELDUNG

(11) **EP 1 125 726 A2**
(43) Veröffentlichungstag der Anmeldung: **22.08.2001**
(21) Anmeldenummer: 01103417.0
(22) Anmeldetag: 14.02.2001
(51) Int. Cl.: B30B 9/30

(54) **Arretierungseinrichtung für ein Verschlussorgan eines Behälters, insbesondere für eine Auswurfklappe einer Ballenpresse**

(30) Priorität: 19.02.2000 DE 10007677
(71) Anmelder: SCHLEICHER & Co. INTERNATIONAL AKTIENGESELLSCHAFT, D-88677 Markdorf/Bodensee (DE)
(72) Erfinder: Lang, Bruno, 88697 Bermatingen (DE)
(74) Vertreter: Patentanwälte Ruff, Wilhelm, Beier, Dauster & Partner

(57) **Zusammenfassung**

Eine Arretierungseinrichtung zur Arretierung eines Verschlußorganes für einen Behälter, insbesondere zur Arretierung einer schwenkbar gelagerten Auswurfklappe (5) eines Preßbehälters (1) einer Ballenpresse, hat ein zum lösbaren Eingriff in dem Verschlußorgan ausgebildetes Halteorgan (11) nach Art einer Zugstange, das mittels geeigneter Führungseinrichtungen mechanisch begrenzt zwischen einer Verschlußstellung und einer Fangstellung bewegbar ist. In der Verschlußstellung ist das in Eingriff mit der geschlossenen Klappe stehende Halteorgan durch eine Verriegelungseinrichtung (25) gegen selbsttätiges Öffnen gesichert, während in der Fangstellung die Klappe (5) teilweise geöffnet und durch Abheben des Halteorgans zum vollständigen Öffnen freigebbar ist. Die Verriegelungseinrichtung hat bevorzugt zwei außerhalb ihrer Streckstellung einseitig anschlagbegrenzte Kniehebel, die jeweils einen am Halteorgan angelenkten ersten Hebel (28) und einen über ein Kniegelenk (33) mit diesem verbundenen, behälterfest angelenkten zweiten Hebel (30) aufweisen.

## Beschreibung

Die Erfindung betrifft eine Arretierungseinrichtung zur Arretierung eines Verschlußorgans für einen Behälter, insbesondere zur Arretierung einer schwenkbar gelagerten Auswurfklappe eines Preßbehälters einer Ballenpresse, gemäß dem Oberbegriff von Anspruch 1.

Arretierungseinrichtungen dieser Art haben mindestens ein zum lösbaren Eingriff an dem Verschlußorgan ausgebildetes Halteorgan, das beispielsweise an dem zu verschließenden Behälter beweglich gelagert ist, sowie Einrichtungen zur mechanisch begrenzten Führung des Halteorgans zwischen einer Verschlußstellung und einer Fangstellung. Die Verschlußstellung zeichnet sich dadurch aus, daß in ihr der Behälter durch das Verschlußorgan geschlossen und das in Eingriff mit dem Verschlußorgan stehende Halteorgan durch eine geeignete Verriegelungseinrichtung derart verriegelt bzw. blockiert ist, daß das Verschlußorgan durch das daran angreifende, verriegelte Halteorgan gegen selbsttätiges Öffnen gesichert ist. Die Fangstellung zeichnet sich dadurch aus, daß das Verschlußorgan teilweise geöffnet, jedoch durch das Halteorgan noch gehalten ist und daß das Verschlußorgan durch vorzugsweise manuelles Lösen des Eingriffes zwischen Halteorgan und Verschlußorgan zum vollständigen Öffnen freigebbar ist.

Eine derartige, zwei unterschiedliche Arretierungsstellungen ermöglichende Arretierungseinrichtung dient beispielsweise bei Ballenpressen zur Vermeidung von Verletzungen beim Bedienpersonal im Zusammenhang mit der Öffnung des Preßbehälters. Ausgehend von der Verschlußstellung kann durch teilweises Öffnen des Verschlußorgans und/oder durch ggf. vorher oder nachher durchzuführende zusätzliche Druckentlastung des Behälterinhaltes zunächst das in der Fangstellung noch durch die Arretierungseinrichtung gehaltene Verschlußorgan druckentlastet werden. Ist dies erfolgt, so kann durch Lösen des Eingriffs zwischen Halteorgan und Verschlußorgan das Verschlußorgan freigegeben, der Behälter vollständig geöffnet und der Behälterinhalt entnommen werden.

Eine zuverlässig arbeitende, gattungsgemäße Arretierungseinrichtung zur Arretierung einer Ballenpresse-Auswurfklappe ist in der deutschen Patentschrift DE 42 15 639 offenbart. Sie ist so ausgebildet, daß die Auswurfklappe nahe ihrer geschlossenen Stellung an einem freien Ende von einer Lasche einer Zugstange übergreifbar ist, die im Schließsinne der Auswurfklappe relativ zum Preßkasten zurückziehbar ist und am Preßkasten derart arretierbar ist, daß die Auswurfklappe der Kraft des Pressenstempels standhält. Die Zugstange, die ein wesentliches Element des Halteorganes ist, ist in einem am Preßkasten schwenkbar befestigten, zylinderartigen Gehäuse mechanisch begrenzt verschiebbar geführt. Eine Begrenzung ist bei geschlossener Auswurfklappe durch Einrasten von am Außenumfang der Zugstange angeordneten Kugeln in eine in die Bohrung des Gehäuses eingearbeitete Ausnehmung gegeben. Dadurch wird die Verschlußstellung festgelegt. Die andere Begrenzung ist durch Anschlag der ausgefahrenen Zugstange an einer Führungshülse im Gehäuse nahe dessen Ende bestimmt und legt die Fangstellung fest. In der Zugstange ist an ihrem der Lasche abgewandten Endbereich ein über einen Motor mit Exzenter betätigbarer Stößel angeordnet, der durch den Boden des Gehäuses nach außen ragt und durch eine Feder in einer äußeren Stellung gehalten ist. Der Stößel blockiert in seiner äußeren Stellung durch eine Außendurchmesservergrößerung die als Rastelemente wirkenden Kugeln in der Ausnehmung und gibt bei einer Verstellung entgegen der Kraft der Feder die Kugeln aus der Ausnehmung zur Bewegung radial nach innen frei, so daß die Zugstange beweglich wird. Die Kugeln bilden also zusammen mit der Ausnehmung und dem Stößel eine Verriegelungseinrichtung für das Halteorgan. Diese Arretierungseinrichtung arbeitet sehr zuverlässig, ist jedoch im Aufbau kompliziert und daher in der Herstellung aufwendig und teuer.

Der Erfindung liegt die Aufgabe zugrunde, eine gattungsgemäße Arretierungseinrichtung zu schaffen, die bei einfachem Aufbau funktionssicher arbeitet.

Zur Lösung dieser Aufgabe schlägt die Erfindung eine Arretierungseinrichtung mit den Merkmalen von Anspruch 1 vor. Bevorzugte Weiterbildungen sind in den abhängigen Ansprüchen angegeben. Der Wortlaut sämtlicher Ansprüche wird durch Bezugnahme zum Inhalt der Beschreibung gemacht.

Eine gemäß der Erfindung ausgebildete, gattungsgemäße Arretierungseinrichtung zeichnet sich dadurch aus, daß die Verriegelungseinrichtung, die die Verriegelung des Halteorgans in der Verschlußstellung bewirkt, mindestens eine außerhalb einer labilen Stellung einseitig wegbegrenzte Schwenkgelenkeinrichtung aufweist, die mindestens einen an dem Halteorgan angelenkten ersten Hebel und einen mit dem ersten Hebel gelenkig verbundenen, behälterfest angelenkten zweiten Hebel aufweist. Eine derartige Schwenkgelenkeinrichtung ermöglicht es, mit Hilfe ggf. einfach geformter Bauteile für die Hebel und Gelenke eine wirkungsvolle, robuste und funktionssichere Verriegelung bereitzustellen.

Eine Schwenkgelenkeinrichtung dieser Art, die vorzugsweise eine ebene Verschwenkung ermöglicht und drei oder mehr Gelenkachsen aufweisen kann, ist relativ zur labilen Stellung oder Streckstellung in zwei Richtungen verschwenkbar. Die eine Richtung ist, zum Beispiel durch einen geeigneten Anschlag, wegbegrenzt und erlaubt nur eine geringe Zusammenfaltung, während eine entgegengesetzte Verschwenkung eine stärkere Zusammenfaltung erlaubt, die eine Annäherung der Anlenkpunkte an Halteorgan und Behälter ermöglicht. Diese Annäherung ermöglicht die Bewegung des Halteorgans zwischen Verschlußstellung und Fangstellung.

Bei einer bevorzugten Weiterbildung weist die Schwenkgelenkeinrichtung mindestens einen Kniehebel auf, der außerhalb seiner labilen Streckstellung einseitig wegbegrenzt, insbesondere anschlagbegrenzt ist. Bei einem derartigen Kniehebel bzw. einer derartigen Kniegelenkanordnung sind der erste und der zweite Hebel mittels eines Kniegelenkes direkt aneinander angelenkt. Dies ermöglicht einen besonders einfachen Aufbau der Schwenkgelenkeinrichtung. Bei einem Kniehebel wird als Streckstellung diejenige Konfiguration bzw. Relativstellung seiner Hebel verstanden, bei der die Schwenkachse des Kniegelenks auf der Verbindungslinie zwischen dem am Halteorgan vorgesehenen Gelenk des ersten Hebels und dem behälterfesten Gelenk des zweiten Hebels angeordnet ist. Dieses behälterfeste Gelenk kann direkt am Behälter oder an einem gegenüber dem Behälter festgelegten Gegenelement vorgesehen sein. Die Streckstellung des Kniegelenkes stellt eine labile Konfiguration des Kniegelenkes dar und bestimmt gleichzeitig den Maximalabstand zwischen dem halteorganfesten Gelenk und dem behälterfesten Gelenk. In der Konfiguration, in der das Kniegelenk gegenüber der Streckstellung leicht eingeknickt und durch einen geeigneten Anschlag blockiert ist, ist derAbstand zwischen behälterfestem Gelenk und halteorganfestem Gelenk ebenfalls festgelegt. In dieser überdrückten Stellunk blockiert der Kniehebel selbsttätig, wenn am Kniehebel Kräfte wirken, die auf eine Abstandsverringerung zwischen behälterfestem Gelenk und halteorganfestem Gelenk zielen. Eine Entarretierung kann nur durch externen Krafteingriff erfolgen, der eine Verschwenkung des Kniehebels bis über die Streckstellung hinaus bewirkt. Ist diese Verschwenkung über den (labilen) Totpunkt der Kniehebelanordnung durchgeführt, so kann durch Zusammenklappen der Hebel eine substantielle Abstandsverringerung zwischen gehäusefestem Gelenk und halteorganfestem Gelenk durchgeführt werden, die eine Bewegung des Halteorgans aus der Verschlußstellung in die Fangstellung ermöglicht. Auch diese kann durch einen geeignet positionierten und/oder ausgebildeten Anschlag mechanisch festgelegt sein.

Ein Anschlag zur Wegbegrenzung der Schwenkhebeleinrichtung kann sowohl durch ineinandergreifende Abschnitte von Hebeln gebildet sein, als auch durch mindestens ein externes Anschlagelement, an das mindestens einer der Hebel bei seiner zwangsgeführten Bewegung anschlägt.

Die Verriegelungseinrichtung kann mit einem einzigen Kniehebel oder einer anderen gleichwirkenden Schwenkgelenkeinrichtung aufgebaut sein. Vorzugsweise weist die Verriegelungseinrichtung auf jeder Seite des Halteorgans mindestens eine Schwenkgelenkeinrichtung, insbesondere einen Kniehebel auf, wobei insbesondere Kniehebel koaxial zueinander auf beiden Seiten des Halteorgans angeordnet sein können. Hierdurch ist eine symmetrisch am Halteorgan angreifende Verriegelung möglich, durch die Halteorganverdrehungen vermieden werden. Zudem bleibt die Verriegelungswirkung auch dann erhalten, wenn beispielsweise ein Kniehebel aufgrund von Materialversagen oder dergleichen funktionsunfähig wird, wodurch die Betriebssicherheit der Arretierungseinrichtung erhöht wird.

Eine für einen Benutzer besonders sichere Weiterbildung zeichnet sich dadurch aus, daß eine motorisch betätigbare Entarretierungseinrichtung zur Entarretierung der Verriegelungseinrichtung aus der Verschlußstellung (z.B. mit überdrücktem Kniehebel) vorgesehen ist. Der motorische Antrieb ermöglicht es, beispielsweise mittels eines an beliebiger Stelle mit Abstand zur Verriegelungseinrichtung angeordneten Schalters oder dergleichen die Entriegelung einzuleiten. Eventuell verletzungsträchtige Eingriffe eines Bedieners in den Bereich der Arretiereinrichtung sind dadurch vermeidbar. Die Entriegelungseinrichtung kann beispielsweise mindestens einen Nocken aufweisen, der z.B. derart bezgl. des Kniehebels angeordnet ist, daß der Kniehebel durch Drehung des Nockens aus der anschlagbegrenzten Verriegelungsstellung über die Streckstellung hinaus in eine zusammenklappbare Konfiguration bewegbar ist. Der mechanische Angriff an der Schwenkgelenkeinrichtung zur Bewegung über den Totpunkt hinaus kann auch mittels eines Exzenters oder beispielsweise eines keilartigen Schiebers erreicht werden. Derartige Kraftübertragungselemente ermöglichen bei ggf. geringen an ihnen angreifenden Kräften hohe am Kniehebel oder dergleichen angreifende Entarretierungskräfte.

Eine bezgl. der Ansteuerung besonders günstige Weiterbildung sieht vor, daß die Entarretierungseinrichtung durch einen Schaltimpuls betätigbar ist und/oder daß sie nach Einschaltung selbsttätig in eine eine selbsttätige Verriegelung der Schwenkgelenkeinrichtung erlaubende Stellung zurückgeführt wird. Die Entarretierungseinrichtung ist dadurch automatisch für eine nächste Freigabe nach einer erneuten Verriegelung vorbereitet, so daß keine gesonderte Rückstellungeinrichtungen erforderlich sind. Diese Vorteile können beispielsweise dadurch erreicht werden, daß der Nocken oder ein anderes Entarretierorgan durch einen Elektromotor ggf. über ein Getriebe oder ein Gestänge angetrieben wird, wobei der Elektromotor durch ein Schaltimpuls einschaltbar ist und beispielsweise mittels eines Endschalters so angesteuert wird, daß ein Abtrieb des Elektromotors genau eine Drehung ausführt. Nach dieser ist das Entarretierungsorgan, insbesondere der Nocken, wieder in seiner Ausgangsstellung.

Das Halteorgan kann jede geeignete Form annehmen und aus einem oder mehreren zusammenwirkenden Teilen bestehen. Es ist zweckmäßig so stabil bzw. starr ausgestaltet, daß es den am Verschlußorgan auftretenden Kräften standhält. Auch die Einrichtungen zur Lagerung oder Führung des Halteorgans am Behälter oder an einem bezgl. des Behälters festgelegten Element können jede geeignete Form annehmen. Bevorzugt ist das Halteorgan nach Art einer Zugstange ausgebildet. Es ist zweckmäßig an einer behälterfesten Führungseinrichtung um eine Halteorganschwenkachse schwenkbar und entlang einer vorzugsweise geradlinigen Schwenkachsenbahn linear verschiebbar geführt. Dies ermöglicht einerseits eine Verschiebungsbewegung des Halteorgans, beispielsweise im wesentlichen parallel zu seiner Längsrichtung. Diese Verschiebungsbewegung kann beispielsweise beim Übergang zwischen Verschlußstellung und Fangstellung erfolgen. Außerdem ist eine Schwenkbewegung möglich, wie sie beispielsweise zur Freigabe des in der Fangstellung noch vom Halteorgan gehaltenen Verschlußorgans genutzt werden kann. Eine bevorzugte Kulissenführung wird im Zusammenhang mit dem Ausführungsbeispiel näher erläutert.

Zur weiteren Erhöhung der Bedienungssicherheit kann eine erste Sicherungseinrichtung vorgesehen sein, die derart ausgebildet ist, daß bei gelöstem Eingriff zwischen Halteorgan und Verschlußorgan das Halteorgan nicht in die Verschließstellung bzw. Verriegelungsstellung bewegbar ist. Dadurch wird erreicht, daß eine Verriegelung der Arretierungseinrichtung nur dann möglich ist, wenn das Halteorgan am Verschlußorgan angreift, wodurch dann auch der Behälter durch das Verschlußorgan verschlossen wird. Obwohl diese Sicherung mit Hilfe elektrischer oder elektromechanischer Aktoren und/oder Sensoren realisierbar ist, arbeitet die erste Sicherungseinrichtung bevorzugt vollmechanisch, also ausschließlich mit mechanisch zusammenwirkenden Teilen und ist daher besonders unanfällig gegen Störungen.

Bei einer Weiterbildung ist vorgesehen, daß das Halteorgan zum Eingriff an dem Verschlußorgan mindestens eine maulartige Aufnahmeöffnung zum Übergreifen eines an dem Verschlußorgan vorgesehenen Eingriffsabschnittes aufweist und daß die erste Sicherungseinrichtung mindestens ein beweglich, insbesondere verschwenkbar am Halteorgan gelagertes Betätigungselement aufweist, das, vorzugsweise ausschließlich unter dem Einfluß der Schwerkraft, in eine Betätigungsstellung gezwungen wird, in der das Betätigungselement teilweise in die Aufnahmeöffnung hineinragt und durch Eingriff des am Verschlußorgan vorgesehenen Eingriffsabschnittes in die Aufnahmeöffnung betätigbar ist. Das Betätigungselement könnte einem elektrischen Schalter oder dergleichen zugeordnet sein. Es ist jedoch vorzugsweise mechanisch mit mindestens einem Anschlagelement derart gekoppelt, daß das Anschlagelement durch Betätigung des Betätigungselementes in eine Anschlagstellung bewegbar ist, in der durch Anschlag des Anschlagelementes an einem Gegenelement eine Bewegung des Halteorgans in die Verriegelungsstellung, d.h. Verschlußstellung, blockiert ist. Vorzugsweise ist es so, daß das Betätigungselement und das Anschlagelement durch ein vorzugsweise einstückiges Bauteil, insbesondere durch einen einachsig am Halteorgan angelenkten Schwenkhebel, gebildet sind. Dadurch wird mit einem Minimum an einfach geformten Bauteilen eine funktionssichere, vollmechanische erste Sicherungseinrichtung möglich.

Eine Weiterbildung sieht eine vorzugsweise vollmechanisch arbeitende zweite Sicherungseinrichtung zur Verhinderung der Abnahme des Halteorgans von dem von ihm gehaltenen Verschlußorgan in der Verschließstellung des Halteorgans vor. Dadurch kann sichergestellt werden, daß der Eingriff zwischen Halteorgan und Verschlußorgan nur dann gelöst werden kann, wenn die Arretierungsvorrichtung vorher entriegelt und in die Fangstellung überführt wurde. Damit ist sichergestellt, daß das gehaltene Verschlußorgan nicht mehr unter einem Druck steht, der bei Lösen des Eingriffs zwischen Halteorgan und Verschlußorgan zu unkontrolliertem Aufspringen des Verschlußorgans und zur Verletzung des Benutzers führen könnte. Vorzugsweise hat die zweite Sicherungseinrichtung mindestens ein, vorzugsweise beweglich an dem Halteorgan gelagertes, Anschlagelement, das in der Verschließstellung des Halteorgans in einer eine Öffnungsbewegung des Verschlußorgans verhindernden Eingriffsstellung mit einem Gegenelement steht und daß durch Bewegung des Halteorgans zwischen Verschlußstellung und Fangstellung aus dieser Eingriffsstellung heraus bewegbar ist. Besonders zweckmäßig ist eine Variante, bei der das mindestens eine Anschlagelement der ersten Sicherungseinrichtung und das mindestens eine Anschlagelement der zweiten Sicherungseinrichtung durch das gleiche Anschlagelement gebildet werden. Hierdurch wird die Zahl erforderlicher Bauteile reduziert und ein kostengünstiger Aufbau möglich.

Zur weiteren Erhöhung der Betriebs- und Bediensicherheit ist bei einer Weiterbildung vorgesehen, daß der Arretierungseinrichtung mindestens ein durch die Arretierungseinrichtung vorzugsweise mechanisch betätigbarer Sicherheitsschalter zugeordnet ist, der derart steuerwirksam mit einer beispielsweise elektrischen oder elektronischen Steuerung einer den Behälter aufweisenden Vorrichtung zusammenwirkt, daß durch eine Betätigung des Sicherheitsschalters ein Betrieb der Vorrichtung unterbrochen oder verhindert wird. Der Sicherheitsschalter wird insbesondere dann betätigt, wenn das Halteorgan aus der Verschlußstellung herausbewegt wird. In diesem Fall ist es beispielsweise bei Pressen praktisch zwingend, den Preßvorgang, insbesondere die Verschiebung eines Preßstempels in Preßrichtung zu verhindern oder abzubrechen und diesen ggf. zeitverzögert zu entlasten, um auch das Verschlußorgan von Fremddruck zu entlasten.

Diese Sicherungsfunktion wird bei der bevorzugten Ausführungsform besonders zuverlässig dadurch erreicht, daß der Sicherheitsschalter derart ausgelegt ist, daß die Betätigung des Schalters eine steuerwirksame Öffnung von Schaltkontakten des Schalters bewirkt. Die Schaltkontakte werden also zwangsweise voneinander getrennt, sobald die Verriegelungsstellung bzw. Verschlußstellung verlassen wird. Es wird also ein Öffnerkontakt für die Ansteuerung der Vorrichtung bzw. für deren Inaktivierung genutzt. Diese zwangsweise Aufhebung des Berührungskontaktes zwischen den Schalterkontakten bei Schalterbetätigung hat große sicherheitstechnische Vorteile. Denn bei entsprechenden Schließerkontakten, bei denen die Schalterbetätigung eine Schließung der Schalterkontakte bewirkt und dementsprechend ein Berührungskontakt zwischen Schalterkontakten die Entriegelung der Arretierungsvorrichtung anzeigen würde, kann es aufgrund von Kontaktverschweißung vorkommen, daß der Schalter eine Entriegelung anzeigt, obwohl sich die Arretierungsvorrichtung tatsächlich noch in der verriegelten Verschlußstellung befindet. Bei einem Öffnerkontakt dagegen würden im Falle einer Kontaktverschweißung die Kontakte unter Einwirkung der Schalterbetätigung zwangsweise voneinander getrennt.

Die Erfindung betrifft auch einen mit einer erfindungsgemäßen Arretierungseinrichtung ausgestatteten Behälter, dessen Abschlußorgan mittels der Arretierungseinrichtung in der Verschlußstellung und der Fangstellung gehalten werden kann, insbesondere eine Ballenpresse, bei der der Behälter ein mit einem Preßzylinder ausgestatteter Preßbehälter und das Verschlußorgan eine schwenkbar am Preßbehälter gelagerte Auswurfklappe ist.

Weitere Merkmale und Einzelheiten der Erfindung ergeben sich aus der nachfolgenden Beschreibung einer bevorzugten Ausführungsform in Verbindung mit den Zeichnungen und den Unteransprüchen. Hierbei können die einzelnen Merkmale jeweils für sich allein oder zu mehreren in Kombination miteinander bei einer Ausführungsform verwirklicht sein. Ein Ausführungsbeispiel der Erfindung wird in den Zeichnungen dargestellt und im folgenden näher erläutert. Es zeigen:
- Fig. 1: eine teilweise geschnittene, schematische Seitenansicht einer bevorzugten Ausführungsform einer erfindungsgemäßen Arretierungseinrichtung, die zur Arretierung einer schwenkbar gelagerten Auswurfklappe eines Preßbehälters einer Ballenpresse vorgesehen und auf der Oberseite des Preßbehälters angebracht ist. Das Halteorgan der Arretierungseinrichtung ist in einer Verschlußstellung gezeigt, in der es mittels eines Kniehebelmechanismus verriegelt ist.
- Fig. 2: eine Draufsicht auf die Arretierungsvorrichtung gemäß Fig. 1;
- Fig. 3: eine der Seitenansicht der Fig. 1 entsprechende Seitenansicht der Arretierungsvorrichtung, bei der das Halteorgan in einer Fangstellung mit teilweise geöffneter Auswurfklappe gezeigt ist und
- Fig. 4: eine schematische Seitenansicht des Halteorgans nach Abheben des Halteorgans von der Auswurfklappe zur Erläuterung der Funktion mechanischer Anschlagelemente von Sicherungseinrichtungen.

Eine in Fig. 1 nur mit einem kleinen Ausschnitt dargestellte Ballenpresse dient zur Herstellung von Preßlingen aus Abfallprodukten, die der Ballenpresse beispielsweise über einen auf der Oberseite der Ballenpresse fest montierten, nicht gezeigten, Dokumentenvernichter zugeführt werden. Die Ballenpresse umfaßt einen im Querschnitt rechteckigen, horizontal liegenden Preßbehälter 1, in dem ein hydraulisch betätigbarer Preßstempel 2 horizontal beweglich geführt ist. Im Bewegungsbereich des Preßstempels 2 befindet sich an der Oberseite des Preßbehälters eine nicht gezeigte Öffnung, durch die das zu verpressende Material, beispielsweise Papierstreifen und/oder -partikel aus einem Dokumentenvernichter, in den Preßbehälter fällt. Das zu verpressende Material wird, sobald durch einen geeigneten Sensor eine ausreichende Materialmenge angezeigt ist, durch den in Preßrichtung 3 bewegten Preßstempel 2 in Richtung einer Auswurföffnung 4 des Preßbehälters gedrückt und dabei komprimiert. Die Auswurföffnung 4 ist in der in Fig. 1 gezeigten Verschlußstellung mittels eines Verschlußorgans in Form einer schwenkbar am unteren Rand der Auswurföffnung gelagerten Auswurfklappe 5 verschlossen, die im verschlossenen Zustand als Gegendruckfläche für die Komprimierung des Preßmaterials dient. Der fertiggestellte Preßling kann nach Öffnung und vollständigem Herunterklappen der Auswurfklappe 5 aus der Presse entnommen werden.

Die Auswurfklappe 5 wird durch eine auf der Oberseite des Pressenbehälters nahe der Auswurfklappe angeordnete Arretierungseinrichtung 10 gegen unbeabsichtigtes Öffnen gesichert. Mit Hilfe der Arretierungseinrichtung kann die Auswurfklappe zum einen in der in Fig. 1 gezeigten Verschlußstellung bzw. Verriegelungsstellung arretiert werden und zum anderen in der in Fig. 3 gezeigten Fangstellung gehalten werden, bei der die Verschlußklappe 5 teilweise geöffnet, aber noch durch die Arretierungseinrichtung festgehalten wird. Erst nach Lösen des formschlüssigen Eingriffs zwischen Arretierungseinrichtung und Auswurfklappe (s. Fig. 4) kann diese vollständig geöffnet und der Preßling entnommen werden.

Für den Eingriff an der Auswurfklappe weist die Arretierungsvorrichtung ein Halteorgan 11 auf, das nach Art einer Zugstange ausgebildet ist und an seinem freien Ende eine maulartige Aufnahmeöffnung 12 aufweist, mit der ein an der Oberkante der Auswurfklappe 5 vorgesehener Eingriffsabschnitt in Form eines Querbügels 13 übergreifbar ist. In der in den Figuren 1 und 3 gezeigten Eingriffsstellung ist die Auswurfklappe 5 gegen vollständiges Öffnen formschlüssig gesichert und der Bügel 13 wird aufgrund einer zur Presse hin gerichteten Schrägstellung der Nut 12 bei in Öffnungsrichtung der Klappe wirkenden Kräften selbsttätig fester in die Nut eingepreßt.

Auf Seiten des Behälters 1 ist ein massiver, gekrümmter Zugstangenabschnitt des Halteorgans 11 im Bereich einer Kulissenführung 15 gelenkig mit dem Behälter bzw. mit an der Oberseite des Behälters fest angebrachten Führungseinrichtungen verbunden. Hierzu wird das behälterseitige Ende des Halteorgans von einer horizontal quer zur Halteorgan-Längsrichtung verlaufenden zylindrischen Welle 16 durchgriffen, deren aus dem Halteorgan herausragenden freien Enden drehbar in Gleitelementen in Form von quadratischen Kulissenelementen 17 gelagert sind. Die Kulissenelemente 17 greifen bei zusammengebauter Vorrichtung in Linearführungen 18 ein, die durch zwei in einem Lagerbock 19 der Vorrichtung 10 vorgesehene, horizontal verlaufende und einander zugewandte Rechtecknuten begrenzter Länge gebildet sind (Fig. 2). Durch diese Anordnung wird erreicht, daß das Halteorgan einerseits um die durch die Welle 16 definierte Halteorganschwenkachse 20 auf und ab verschwenkbar und andererseits in den Linearführungen 18 entlang einer geradlinigen Schwenkachsenbahn wegbegrenzt linear verschiebbar ist. Die Linearbewegung erlaubt die Halteorganverstellung zwischen Verschlußstellung (Fig. 1) und Fangstellung, während die Schwenkbewegung im wesentlichen zum Herstellen bzw. zum Lösen des Eingriffs zwischen Halteorgan und Auswurfklappe dient (Fig. 4).

Um eine zuverlässige Verriegelung der durch das Halteorgan gehaltenen Auswurfklappe in ihrer geschlossenen Stellung (Fig. 1) zu gewährleisten, weist die Arretierungseinrichtung 10 eine Verriegelungseinrichtung 25 auf, die das Halteorgan derart auszugssicher in der in Fig. 1 gezeigten Verriegelungsstellung arretiert, daß auch bei großen, an der Auswurfklappe auftretenden und in Öffnungsrichtung wirkenden Kräften, beispielsweise beim Zusammenpressen des Materials, eine selbsttätige Öffnung der Auswurfklappe verhindert wird. Die Verriegelungseinrichtung 25 umfaßt zwei achsgleiche Kniehebel 26, 27, die so an gegenüberliegenden Seiten des Halteorgans angeordnet sind, daß dieses symmetrisch zwischen Kniehebeln liegt und gegenüber diesen um die Halteorganschwenkachse 20 auf und ab verschwenkbar ist. Ein Kniehebel im Sinne dieser Anmeldung ist ein Mechanismus, der aus zwei einarmigen, durch ein Gelenk (Kniegelenk) untereinander verbundenen Hebeln besteht, die an ihren dem gemeinsamen Gelenk abgewandten Enden ebenfalls gelenkig gelagert sind. Jeder der Kniehebel 26, 27 hat einen am Halteorgan angelenkten ersten Hebel 28 bzw. 29, wobei die ersten Hebel jeweils zum Hindurchführen der Welle 16 vorgesehene Öffnungen aufweisen und im zusammengebauten Zustand zwischen Halteorgan und dem jeweiligen Kulissenelement 17 auf der Welle 16 angeordnet sind. Dadurch sind die ersten Hebel 28 bzw. 29 gegenüber dem Halteorgan um die Achse 20 verschwenkbar. Jeder Kniehebel hat weiterhin einen zweiten Hebel 30 bzw. 31, der behälterfest um eine parallel zur Achse 20 ausgerichtete, behälterfeste Achse 32 verschwenkbar gelagert ist. Die ersten und zweiten Hebel sind jeweils über Kniegelenke 33 bzw. 34 aneinander angelenkt und um eine parallel zu den Achsen 20 und 32 verlaufende Kniegelenkachse 35 verschwenkbar.

Jeder der Kniehebel 26, 27 besitzt eine labile Streckstellung, in der die Gelenkachsen 20, 35 und 32 auf einer in Fig. 1 mit Bezugszeichen 36 gekennzeichneten, gemeinsamen Linie bzw. in einer gemeinsamen Ebene liegen. Eine Zusammenfaltung des Kniehebels der Art, daß sich die Kniegelenkachse 35 in Richtung Preßbehälter, d.h. nach unten, bewegt, wird durch einen Anschlag 37 so begrenzt, daß im Anschlagzustand die Kniegelenkachse 35 geringfügig außerhalb der gemeinsamen Ebene 36 in Richtung Preßbehälter versetzt liegt. In dieser überdrückten Anschlagstellung ist durch den auf der Oberseite des Behälters 1 befestigten, blockartigen Anschlag der Abstand der Achsen 20 und 32 entlang der Linie 36 festgelegt.

Durch eine in Zugrichtung 38 am Halteorgan angreifende Kraft, die beispielsweise durch einen unter dem Druck des Stempels 2 auf die Innenseite der Klappe 5 wirkenden Preßling erzeugt wird, wird lediglich die durch das Kniegelenk auf den Anschlag 37 ausgeübte Kraft erhöht, ohne daß dadurch die Verriegelung in der in Fig. 1 gezeigten Verschlußstellung aufhebbar wäre. Dagegen ermöglicht eine Kniehebelstellung der in Fig. 3 gezeigten Art, bei der die Kniegelenkachse 35 auf der dem Anschlag 37 abgewandten Seite der Linie 36 liegt, ein Zusammenklappen der Kniehebel derart, daß die Kulissenelemente 17 in ihren Führungen 18 in Klappenöffnungsrichtung verschiebbar werden. Diese Herausbewegung des Halteorgans bis in die in Fig. 3 gezeigte Fangstellung ist zum einen durch die begrenzte Länge der Linearführung 18 wegbegrenzt, um nur einen gewissen, spitzen Öffnungswinkel der Auswurfklappe 5 zuzulassen. Bei der gezeigten Ausführungsform wird die Auswärtsbewegung des Halteorgans durch Auftreffen eines Anschlagabschnittes 39 des dem Betrachter von Fig. 3 zugewandten ersten Hebels 28 und des nicht sichtbaren ersten Hebels 29 an den Anschlagklotz 37 begrenzt. Dadurch werden die Linearführungen 18 sowie die Kulissenelemente 17 entlastet und müssen die Anschlagkräfte nicht aufnehmen.

Die in Fig. 1 gezeigte Verriegelung in der Verschlußstellung ist durch am Halteorgan 11 angreifende Kräfte nicht zu lösen. Eine kurz vor Erreichen der Verriegelungsstellung am ersten Hebel 28 angreifende Blattfeder 39 sorgt dafür, daß auch ohne in Zugrichtung 38 wirkende Kräfte der Verriegelungsmechanismus 25 in die Blockierstellung mit überdrückten Kniehebeln und Anlage am Klotz 37 vorgespannt ist. Außerdem wird durch die Blattfeder im Endstadium des Schließvorgangs ein elastischer Widerstand erzeugt, der dem Bediener ein gutes künstliches Gefühl beim Schließen der Auswurfklappe vermittelt. Zur Aufhebung der Blockierung der anschlagbegrenzt überdrückten Kniehebel 26, 27 ist eine motorisch betätigbare Entarretierungseinrichtung 45 vorgesehen. Diese Entriegelungseinrichtung umfaßt einen unterhalb der Kniehebel angeordneten Schwenknocken 46, der um eine parallel zu den Achsen 20, 35 und 32 ausgerichtete Nockenachse 47 winkelbegrenzt verschwenkbar ist und so breit bemessen ist, daß er auf beide Kniehebel wirkt. Dabei ist der Nocken so bemessen und angeordnet, daß eine Drehung des Nockens um beispielsweise ca. 30 - 40° im Uhrzeigersinn ausreicht, um die Kniegelenke aus ihrer in Fig. 1 gezeigten Überdrückungsstellung mit Kontakt zum Anschlag 37 herauszubewegen und die Kniegelenkachse 35 so über die Streckstellung (Linie 36) bzw. den Totpunkt der Kniehebelanordnung hinwegzubewegen, daß diese durch Zugkraft in Richtung 38 zusammenfaltbar wird (Fig. 3).

Die beschriebene Nockenbewegung wird mit Hilfe eines Elektromotors 48 herbeigeführt, der über ein Getriebe 49, einen an der Abtriebsachse des Getriebes 49 angeordneten Drehhebel 50, eine am freien Ende des Drehhebels über ein Kugelgelenk 51 angeordnete Stange 52 und einen gelenkig mit dem Ende der Stange 52 verbundenen, drehfest am Nocken angebrachten Hebel 53 kraftübertragend mit dem Nocken gekoppelt ist. Die Kopplung ist dabei durch Dimensionierung und Anordnung der kraftübertragenden, starren Elemente zueinander so ausgelegt, daß eine volle Umdrehung des Drehhebels 50 zu einer auf einen Gesamtverschwenkungswinkel von beispielsweise 20 - 30° begrenzten Hin- und Herbewegung des Nockens 46 aus der in Fig. 1 gezeigten tiefsten Stellung in eine Ausdrückstellung (Fig. 3) und von dort zurück zur tiefsten Stellung bewirkt. Hierzu kann beispielsweise der durch einen Scheibenwischermotor gebildete Elektromotor 48, ausgehend von der in Fig. 1 gezeigten Grundstellung, durch einen Schaltimpuls der Maschinensteuerung in Gang gesetzt werden. Nach einer vollen Drehung erreicht das Kugelgelenk 51 wieder die in Fig. 1 gezeigte Ausgangsstellung und betätigt dabei einen Endschalter 54, der die Drehbewegung des Elektromotors 48 beendet. Dadurch wird der Schwenknocken 46 nach jeder Entarretierung des Halteorgans 11 automatisch wieder in eine Ausgangslage zurückgesetzt, die eine erneute Arretierung mit Überdrückung des Kniehebels bis zum Anschlag 37 erlaubt.

Der sehr einfach aufgebauten, robusten und funktionssicheren Arretierungseinrichtung 10 sind diverse im Aufbau einfache und wirkungsvolle Sicherungseinrichtungen zugeordnet, die einen Betrieb der Arretierungseinrichtung nur in der vorgesehenen und für einen Benutzer absolut ungefährlichen Weise sicherstellen. So ist durch eine vollmechanische zweite Sicherungseinrichtung gewährleistet, daß bei der in Fig. 1 gezeigten Verriegelungsstellung des Halteorgans bzw. der Arretierungseinrichtung das Halteorgan nicht außer Eingriff mit dem gehaltenen Verschlußorgan 5 gebracht werden kann. Hierzu sind im Bereich des freien Endes des Halteorgans 11 oberhalb der Aufnahmenut 12 und gegenüber dieser in Öffnungsrichtung 38 nach vorne versetzt zwei Anschlagelemente 60, 61 um eine gemeinsame Anschlagelementachse 62 verschwenkbar angelenkt. Die Länge der stangenförmigen Anschlagelemente ist so bemessen, daß diese bei der in Fig. 1 gezeigten, eingerückten Verriegelungsstellung des Halteorgangs durch entsprechende Öffnungen in der Vorderwand 63 einer die Mechanik umgebenden Abdeckung 64 in das Innere der Abdeckung hineinragen. Die Öffnungen 65 sind so bemessen, daß bei einer Aufwärtsbewegung des Halteorgans sich die Anschlagelemente in den Öffnungen verkeilen würden und auf diese Weise eine vollständige Freigabe der Auswurfklappe 5 verhindert würde.

Die Anschlagelemente 60, 61 haben eine weitere Funktion im Zusammenhang mit einer vollmechanischen ersten Sicherungseinrichtung, die dafür sorgt, daß das Halteorgan 11 nicht in die in Fig. 1 gezeigte Verriegelungsstellung bzw. Verschlußstellung gebracht werden kann, wenn sich das Halteorgan nicht in Eingriff mit der Auswurfklappe 5 bzw. dem Bügel 13 befindet. Hierzu ist die Anschlagelementschwenkachse 62 so in Bezug auf die Aufnahmenut 12 angeordnet, daß ein vollständig anschlagbegrenzt nach unten geschwenktes Anschlagelement (s. Fig. 4) mit einem Betätigungsabschnitt 66 in den Bereich der Aufnahmeöffnung 12 hineinragt. In diese Anschlagstellung bewegen sich die Anschlagelemente ausschließlich unter Einwirkung von Schwerkraft selbsttätig, sobald das Halteorgan ein Stück weit vom Bügel 13 abgehoben wird. Ist das Halteorgan, wie in Fig. 4 gezeigt, vollständig vom Bügel 13 abgehoben und dadurch die Klappe 5 freigegeben, so stehen die Anschlagelemente 60, 61 in den Bereich unterhalb der Zugstange vor und werden beim Zurückschieben des Halteorgans in Richtung Sperrstellung an der Vorderwand 63 anschlagen und dadurch ein vollständiges Einrücken des Halteorgans in die Verriegelungsstellung verhindern.

Durch die einfach aufgebauten, verschwenkbaren Anschlagelemente 60, 61 sind demnach bei einfachstem Aufbau zwei bezgl. der Aufgabe unterschiedliche Sicherungseinrichtungen geschaffen, die die Betriebssicherheit der Arretierungseinrichtung erhöhen.

Eine weitere Sicherungseinrichtung betrifft das Zusammenwirken der beschriebenen, vollmechanisch zusammenwirkenden Teile der Arretierungseinrichtung mit einer Maschinensteuerung der Ballenpresse. Diese Sicherung umfaßt einen Sicherheitsschalter 70, der innerhalb der Abdeckung 64 angeordnet und beispielsweise über eine geeignete Halterung fest mit dem Lagerbock 19 verbunden sein kann. Der Sicherheitsschalter umfaßt einen Schalterhebel 71, an dessen freiem Ende eine Rolle 72 angebracht ist, die zum Zusammenwirken mit einer einstückig mit dem zweiten Hebel 31 ausgebildeten Steuerkurve 73 ausgebildet ist. Der Hebel 71 wirkt auf einen in Richtung einer Außenstellung federbelasteten Schalterstift 74, der auf Schaltkontakte im Inneren des Gehäuses des Sicherheitsschalters wirkt.

Die räumliche Anordnung zwischen Schalter und Steuerkurve 73 ist dabei so, daß in der in Fig. 1 gezeigten Verriegelungsstellung, in der der die Steuerkurve aufweisende zweite Hebel 31 auf dem Anschlag 37 aufliegt, der Schalterstift 74 eine Außenstellung einnimmt, bei der die mit dem Schalterstift gekoppelten Schaltkontakte geschlossen sind. Die Schließstellung der Kontakte zeigt der Steuerung an, daß die Auswurfklappe 5 geschlossen und verriegelt ist. Wird nun mit Hilfe der Entarretierungseinrichtung 45 eine Entriegelung vorgenommen, so bewegt sich die Steuerkurve aus der in Fig. 1 gezeigten unteren Stellung in die in Fig. 3 gezeigte angehobene Stellung, wodurch der Schalthebel 71 in Richtung Schaltstift 74 verschwenkt und dieser dadurch eingedrückt wird. Dadurch werden die mit dem Schalterstift gekoppelten Schaltkontakte zwangsweise geöffnet. Die Öffnungsstellung dient der angeschlossenen Vorrichtungssteuerung als Anzeige, daß die Arretierungseinrichtung entriegelt ist und führt bei der gezeigten Ballenpresse zur Inaktivierung der Presse bzw. zum Abschalten des Stempelvorschubes sowie zu einem zeitversetzten leichten Zurückziehen des Pressenstempels 2. Die vorteilhafte Ausgestaltung, daß eine Kontaktöffnung zur Inaktivierung führt, stellt sicher, daß beispielsweise auch in Fällen von Kontaktverschweißung der Schaltkontakte die Öffnungsstellung und damit die eine mögliche Gefahr für den Benutzer anzeigende Schaltstellung der Sicherheitsschaltung auf jeden Fall eingenommen wird, sobald die Arretierungseinrichtung entarretiert ist.

Die Arretierungseinrichtung kann nach folgendem Verfahren arbeiten. Im Preßbetrieb der Ballenpresse fällt geschreddertes Papier von oben in den Preßbehälter der Ballenpresse und wird mit dem Hydraulikstempel 2 zu einem Ballen verpreßt. Der gepreßte Papierballen steht unter Druck, der von innen auf die Auswurfklappe 5 wirkt. Beim ungesicherten Öffnen der Auswurfklappe könnte dieser Druck dazu führen, daß die Auswurfklappe explosionsartig mit hoher Energie aufspringt.

Zur Vermeidung dieses Aufspringens und zur Sicherung der Auswurfklappe dient die auch als Klappenverschluß bezeichnete Arretierungseinrichtung 10. Nach Drücken und Halten einer (nicht gezeigten) Stop-Taste beendet zunächst die Maschinensteuerung den Vorschub des Hydraulikstempels 2. Dieser wird geringfügig zurückgefahren, wodurch eine Druckentlastung der Auswurfklappe eintritt. Danach, etwa 2 Sekunden nach Drücken dieser Stop-Taste, wird durch Ansteuerung des Getriebemotors 48, 49 die Entarretierungseinrichtung in Gang gesetzt, wobei sich der Drehhebel 50 um eine volle Umdrehung dreht, bis die Bewegung des Motors 48 über den Endschalter 54 abgeschaltet wird. Bei der Drehbewegung wird über das die Stange 52 umfassende Gestänge der Nocken 46 in Öffnungsrichtung (im Uhrzeigersinn) verdreht, drückt dabei von unten auf den in der Verriegelungsstellung (Fig. 1) noch überdrückten Kniehebelmechanismus und bewegt diesen über die Streckstellung bzw. ihren Totpunkt hinaus in eine zusammenklappbare Stellung, die eine Vorwärtsbewegung des Halteorgans 11 in Öffnungsrichtung 38 ermöglicht. Die so freigegebene Hebelmechanik kann sich nunmehr in ihren seitlichen Führungen 18 nach vorne bewegen und die Auswurfklappe teilweise öffnen.

Nach einem Verschiebungsweg von ca. 2 - 5 cm in Öffnungsrichtung 38 treffen die ersten Hebel 28, 29 an den Anschlag 37, der die Fangstellung bestimmt. Dadurch wird ein explosionsartiges Öffnen der Klappe verhindert. Zum Öffnen der Klappe 5 von Hand muß der komplette Verschluß bzw. das Halteorgan 11 angehoben werden, bis der Bügel 13 vollständig aus der Aufnahmeöffnung 12 herausgerutscht ist. Damit wird die Auswurfklappe zum vollständigen Öffnen frei.

Damit der komplette Verschluß bei geschlossener Klappe (Fig. 1) nicht angehoben werden kann, sind die in der Verriegelungsstellung etwa parallel zum Halteorgan ausgerichteten Anschlagelemente 60, 61 vorgesehen, die ein Anheben durch formschlüssigen Eingriff in die Abdeckung 64 verhindern. Die beiden Anschlagelemente 60, 61 verhindern auch, daß der komplette Verschluß ohne Einrastung der Tür 5 in das Halteorgan nach hinten in die Verriegelungsstellung gebracht werden kann (Fig. 4).

Durch die Erfindung ist also eine äußerst wirksame, vollständig funktionssichere und einfach aufgebaute Arretierungsvorrichtung geschaffen, die einen gefahrlosen Betrieb einer Ballenpresse ermöglicht.

## Patentansprüche

1. Arretierungseinrichtung zur Arretierung eines Verschlußorganes für einen Behälter, insbesondere zur Arretierung einer schwenkbar gelagerten Auswurfklappe eines Preßbehälters einer Ballenpresse, die Arretierungseinrichtung mit mindestens einem zum lösbaren Eingriff an dem Verschlußorgan ausgebildeten, beweglich gelagerten Halteorgan sowie mit Führungseinrichtungen zur mechanisch begrenzten Führung des Halteorgans zwischen einer Verschlußstellung und einer Fangstellung, wobei in der Verschlußstellung das in Eingriff mit dem geschlossenen Verschlußorgan stehende Halteorgan durch eine Verriegelungseinrichtung derart verriegelt ist, daß das Verschlußorgan durch das daran angreifende Halteorgan gegen selbsttätige Öffnung gesichert ist und wobei in der Fangstellung das Verschlußorgan teilweise geöffnet und durch das Halteorgan gehalten ist und das Verschlußorgan durch Lösen des Eingriffs zwischen Halteorgan und Verschlußorgan zur vollständigen Öffnung freigebbar ist, dadurch gekennzeichnet, daß die Verriegelungseinrichtung (25) mindestens eine außerhalb einer labilen Stellung einseitig wegbegrenzte Schwenkgelenkeinrichtung (26, 27) aufweist, die mindestens einen an dem Halteorgan (11) angelenkten ersten Hebel (28, 29) und mindestens einen mit dem ersten Hebel gelenkig verbundenen, behälterfest angelenkten zweiten Hebel (30, 31) aufweist.

2. Arretierungseinrichtung nach Anspruch 1, dadurch gekennzeichnet, daß die Schwenkgelenkeinrichtung mindestens einen außerhalb einer Streckstellung einseitig anschlagbegrenzten Kniehebel (26, 27) aufweist, der einen an dem Halteorgan angelenkten ersten Hebel (28, 29) und einen über ein Kniegelenk (33, 34) gelenkig mit dem ersten Hebel verbundenen, behälterfest angelenkten zweiten Hebel (30, 31) aufweist.

3. Arretierungseinrichtung nach Anspruch 1 oder 2, dadurch gekennzeichnet, daß auf jeder Seite des Halteorgans (11) eine Schwenkeinrichtung, insbesondere ein Kniehebel (26, 27) vorgesehen ist.

4. Arretierungseinrichtung nach einem der vorhergehenden Ansprüche, dadurch gekennzeichnet, daß eine vorzugsweise motorisch betätigbare Entarretierungseinrichtung (45) zur Entarretierung der Verriegelungseinrichtung aus der Verschlußstellung vorgesehen ist, vorzugsweise mit mindestens einem Betätigungsorgan, insbesondere einem Nocken (46), das derart ausgebildet ist, daß die Schwenkgelenkeinrichtung, insbesondere der mindestens eine Kniehebel (26, 27), durch Bewegung des Betätigungsorgans, insbesondere durch Drehung des Nockens (46), aus einer anschlagbegrenzten Verriegelungsstellung über die labile Stellung hinweg in eine zusammenklappbare Konfiguration bewegbar ist.

5. Arretierungseinrichtung nach Anspruch 4, dadurch gekennzeichnet, daß die Entarretierungseinrichtung (45) durch einen Schaltimpuls aktivierbar ist und/oder daß die Entarretierungseinrichtung nach Einschaltung selbsttätig in eine eine Verriegelung der Schwenkgelenkeinrichtung erlaubende Ausgangsstellung zurückkehrt.

6. Arretierungseinrichtung nach einem der vorhergehenden Ansprüche, dadurch gekennzeichnet, daß das vorzugsweise nach Art einer Zugstange ausgebildete Halteorgan (11) an einer behälterfesten Führungseinrichtung um eine Halteorganschwenkachse (20) schwenkbar und entlang einer vorzugsweise geradlinigen Schwenkachsenbahn linear verschiebbar geführt ist, wobei vorzugsweise das Halteorgan (11) an mindestens einem mittels einer Linearführung (18) der Führungseinrichtung linear geführten Gleitorgan (17) schwenkbar gelagert ist.

7. Arretierungseinrichtung nach einem der vorhergehenden Ansprüche, dadurch gekennzeichnet, daß sie eine vorzugsweise vollmechanische erste Sicherungseinrichtung aufweist, die derart ausgebildet ist, daß bei gelöstem Eingriff zwischen Halteorgan (11) und Verschlußorgan (5) das Halteorgan nicht in die verriegelbare Verschlußstellung bewegbar ist.

8. Arretierungseinrichtung nach einem der vorhergehenden Ansprüche, dadurch gekennzeichnet, daß das Halteorgan (11) zum formschlüssigen Eingriff an dem Verschlußorgan mindestens eine maulartige Aufnahmeöffnung (12) zum Übergreifen eines an dem Verschlußorgan vorgesehenen Eingriffsabschnittes (13) aufweist, wobei vorzugsweise die erste Sicherungseinrichtung mindestens ein beweglich, insbesondere verschwenkbar an dem Halteorgan (11) gelagertes Betätigungselement (66) aufweist, das, vorzugsweise ausschließlich aufgrund von Schwerkraft, in eine Betätigungsstellung gezwungen ist, in der das Betätigungselement teilweise in die Aufnahmeöffnung (12) derart hineinragt, daß es durch Eingriff des Eingriffsabschnittes (13) in die Aufnahmeöffnung (12) betätigbar ist.

9. Arretierungseinrichtung nach Anspruch 8, dadurch gekennzeichnet, daß das Betätigungselement (66) mechanisch mit mindestens einem Anschlagelement (60, 61) derart gekoppelt ist, daß das Anschlagelement in der Betätigungsstellung des Betätigungselementes in eine Anschlagstellung bewegt ist, in der durch Anschlag des Anschlagelementes an einem Gegenelement (63) eine Bewegung des Halteorgans in die Verschlußstellung blockiert ist.

10. Arretierungseinrichtung nach einem der vorhergehenden Ansprüche, dadurch gekennzeichnet, daß eine vorzugsweise vollmechanische zweite Sicherungseinrichtung zur Verhinderung eines Lösens des Halteorgans (11) von dem Verschlußorgan (5) in der Verschlußstellung des Halteorgans vorgesehen ist, wobei die zweite Sicherungseinrichtung vorzugsweise mindestens ein Anschlagelement (60, 61) aufweist, das in der Verschlußstellung des Halteorgans (11) in einer eine Öffnungsbewegung verhindernde Eingriffsstellung mit einem Gegenelement (63) steht und durch Bewegung des Halteorgans aus der Verschlußstellung heraus aus der Eingriffsstellung heraus bewegbar ist.

11. Arretierungseinrichtung nach einem der vorhergehenden Ansprüche, dadurch gekennzeichnet, daß an dem Halteorgan mindestens ein vorzugsweise in Form eines einachsigen Schwenkhebels ausgebildetes Anschlagelement (60, 61) angelenkt ist, das durch Betätigung bzw. Freigabe des Betätigungselementes (66) verschwenkbar ist, wobei vorzugsweise das Betätigungselement durch einen Abschnitt (66) des Anschlagelementes (60, 61) gebildet wird.

12. Arretierungseinrichtung nach einem der vorhergehenden Ansprüche, dadurch gekennzeichnet, daß die erste Sicherungseinrichtung und die zweite Sicherungseinrichtung mindestens ein gemeinsames Bauteil aufweisen, wobei vorzugsweise das mindestens eine Anschlagelement (60, 61) der ersten Sicherungseinrichtung und der zweiten Sicherungseinrichtung zugeordnet ist.

13. Arretierungseinrichtung nach einem der vorhergehenden Ansprüche, dadurch gekennzeichnet, daß ihr mindestens ein durch die Arretierungseinrichtung vorzugsweise mechanisch betätigbarer, elektrischer Sicherheitsschalter zugeordnet ist, der derart steuerwirksam mit einer Steuerung einer den Behälter aufweisenden Vorrichtung, insbesondere einer Ballenpresse, zusammenwirkt, daß bei Betätigung des Sicherheitsschalters (70) ein Betrieb der Vorrichtung unterbrochen oder verhindert ist, wobei der Sicherheitsschalter vorzugsweise derart ausgebildet ist, daß durch Betätigung des Sicherheitsschalters eine steuerwirksame Öffnung von Schaltkontakten bewirkt wird.

14. Ballenpresse, insbesondere zum Pressen von durch mindestens einen Dokumentenvernichter bereitstellbarem Preßmaterial, die Ballenpresse mit mindestens einem Preßbehälter, an dem eine Auswurfklappe schwenkbar gelagert ist, dadurch gekennzeichnet, daß zur Arretierung der Auswurfklappe (5) in einer Verschlußstellung und einer Fangstellung eine Arretierungseinrichtung (10) nach einem der vorhergehenden Ansprüche vorgesehen ist.
